# EUROPÄISCHE PATENTSCHRIFT

(11) **EP 1 357 981 B1**
(45) Veröffentlichungstag und Bekanntmachung des Hinweises auf die Patenterteilung: **03.01.2007**
(21) Anmeldenummer: 02753558.2
(22) Anmeldetag: 31.01.2002
(51) Int. Cl.: A63B 1/00

(54) **SEILSPIELGERÄT**
ROPE GAME DEVICE
DISPOSITIF DE JEU A CORDES

(30) Priorität: 31.01.2001 DE 10105463
(43) Veröffentlichungstag der Anmeldung: 05.11.2003
(73) Patentinhaber: Berliner Seilfabrik GmbH & Co., 13407 Berlin (DE)
(72) Erfinder: KÖHLER, Karl-Heinz, 13407 Berlin (DE)
(74) Vertreter: Gulde, Klaus W.
(86) Internationale Anmeldenummer: PCT/EP2002/001024
(87) Internationale Veröffentlichungsnummer: WO 2002/074392

(56) Entgegenhaltungen:
- DE-A- 2 316 141
- DE-U- 8 802 141
- DE-U- 20 112 363
- DE-U- 29 911 278
- US-A- 5 330 400

## Beschreibung

Die Erfindung betrifft ein Seilspielgerät mit einem Stützrahmen und einem innerhalb des Stützrahmens aufgespannten Seilnetz.

Kletternetze aus Seilen haben als Klettergeräte für Kinderspielplätze sowie Sport- und Freizeitanlagen zum Klettern, Hangeln und Schaukeln einen großen Spielwert (siehe zum Beispiel Dokumente: DE-4-29911278, DE-A-2316141, DE-A-8802141, US-A-5330400).

Klettergerüste für Kinder mit einem die äußere Kontur des Gerüsts bestimmenden Stützrahmen und einem darin verspannten Seilnetz sind weithin bekannt, so z. B. aus DE-A 2 046 791. Zwischen den Knotenpunkten des Stützrahmens, der als Quader oder als Oktaeder ausgebildet ist, sind als Verbindungsteile Seile gespannt. Dabei können teilweise auch Druckstäbe des Stützrahmens weggelassen und durch einen inneren Druckstab im Seil-Raumnetz ersetzt sein. Das Raumnetz wird dann im ganzen elastisch und schwingfähig.

Die dort beschriebene Rahmenform auf der Basis eines Vierecks ist als Einzelspielgerät jedoch nicht sehr attraktiv, weil kein nennenswertes Raumnetzvolumen entsteht, andererseits das Gerät nicht durch modularen Aufbau zu größeren Einheiten kombinierbar ist, da außer einer Vervielfachung des Einzelspielgerätes kein Effekt hinsichtlich der Gestaltung attraktiver Raumformen erreichbar ist. Bei größeren Spielgeräten werden deshalb Stützrahmen nach Art eines Vielflächners verwendet, in deren Innenraum ein einzelnes größeres Seilnetz verspannt ist.

Die in der DE-A 2 046 791 gezeigte Netzkonstruktion ist aufgrund von teilweise drei sich in einem Punkt kreuzenden Seilsträngen außerdem nur aufwendig zu fertigen und beinhaltet darüber hinaus die Gefahr, daß sich gefährliche und aufgrund der geltenden Sicherheitsnormen unzulässige Winkel bilden.

Der Erfindung liegt die Aufgabe zugrunde, ein Seilspielgerät der eingangs genannten Art anzugeben, bei dem ein hoher Spielwert durch ein genügendes Raumnetzvolumen gewährleistet ist, das modular zu größeren Einheiten erweiterbar ist und bei dem keine unzulässigen Winkel zwischen den Seilsträngen entstehen.

Die Aufgabe wird erfindungsgemäß gelöst durch die Merkmale des Anspruchs 1. Zweckentsprechende Ausgestaltungen der Erfindung sind Gegenstand der Unteransprüche.

Danach besteht der Stützrahmen aus mindestens einem fünfeckigen Rahmenteil, wobei innerhalb jedes Rahmenteils ein separates Seilnetz aufgespannt ist.

Die Erfindung hat den Vorteil, daß sich die fünfeckigen Rahmenteile beliebig aneinander reihen lassen, wobei sich die gedachten Ebenen, die durch die Fünfecke entstehen, zueinander winklig stellen lassen, so daß sich komplexe Raumformen verwirklichen lassen. So können die Rahmenteile zu einem Dodekaeder, Teilen davon oder zu anderen zeltartigen Formen zusammengefügt werden, wobei sich diese Formgebilde als solche wiederum aneinander reihen lassen. Dadurch, daß in jedem Rahmenteil ein eigenes Seilnetz verspannt ist, lassen sich die Rahmenteile zumindest teilweise vorfertigen und modulartig zusammensetzen.

Zur Verbindung der Rahmenteile sowie zur Abspannung einzelner Seile werden die bewährten Hohlkugel-Verbinder eingesetzt. Deren Innenfläche ist für übliche Anschlusswinkel bereits vorbereitet. Die Öffnungen lassen die Montage von Stäben mit herkömmlichen Werkzeugen zu. Durch Verschlüsse werden die Öffnungen vor dem Zugriff Unbefugter und vor der Witterung geschützt.

Die Erfindung hat den weiteren Vorteil, daß durch die Verwendung eines Rahmen-Raumfachwerkes mit großen Hohlkugeln als Verbindern sowie der durch das Fünfeck größeren Anzahl an Spannmöglichkeiten ein großvolumiges, gleichmäßig zu spannendes Raumnetz entsteht, ohne daß wegen räumlicher Enge an den Abspannknoten gefährliche Winkel entstehen.

Die gleichmäßige Abspannung des inneren Raumnetzes ermöglicht die Einhaltung einer optisch und klettertechnisch günstigen Seilgeometrie, wobei keine unzulässigen Winkel zwischen den Seilen entstehen.

Die Erfindung soll nachstehend anhand eines Ausführungsbeispiels näher erläutert werden. In den zugehörigen Zeichnungen zeigen
- Fig. 1: ein erfindungsgemäßes einzelnes Rahmenteil mit innerem Raumnetz in perspektivischer Darstellung,
- Fig. 2: das Rahmenteil gemäß Fig. 1 in Draufsicht,
- Fig. 3: das Rahmenteil gemäß Fig. 1 gekippt in perspektivischer Darstellung,
- Fig. 4: ein Rahmenteil mit einem Flächennetz und zusätzlichen Abspannseilen,
- Fig. 5: ein Seilspielgerät bestehend aus zwei aneinander gereihten Rahmenteilen in perspektivischer Darstellung,
- Fig. 6: das Seilspielgerät gemäß Fig. 5 in Draufsicht,
- Fig. 7: ein Seilspielgerät bestehend aus drei aneinander gereihten Rahmenteilen in perspektivischer Darstellung,
- Fig. 8: das Seilspielgerät gemäß Fig. 7 in Draufsicht,
- Fig. 9: ein Seilspielgerät bestehend aus vier aneinander gereihten Rahmenteilen in perspektivischer Darstellung,
- Fig. 10: das Seilspielgerät gemäß Fig. 9 in Draufsicht,
- Fig. 11: ein Seilspielgerät bestehend aus fünf aneinander gereihten Rahmenteilen in perspektivischer Darstellung,
- Fig. 12: das Seilspielgerät gemäß Fig. 11 in Draufsicht,
- Fig. 13: ein Seilspielgerät bestehend aus sechs aneinander gereihten Rahmenteilen in perspektivischer Darstellung,
- Fig. 14: das Seilspielgerät gemäß Fig. 13 in Draufsicht,
- Fig. 15: ein Seilspielgerät ebenfalls bestehend aus sechs aneinander gereihten Rahmenteilen in einer anderen Anordnung in perspektivischer Darstellung,
- Fig. 16: das Seilspielgerät gemäß Fig. 15 in Draufsicht,
- Fig. 17: ein Seilspielgerät bestehend aus acht aneinander gereihten Rahmenteilen in perspektivischer Darstellung,
- Fig. 18: das Seilspielgerät gemäß Fig. 17 in Draufsicht,
- Fig. 19: ein Seilspielgerät bestehend aus neun aneinander gereihten Rahmenteilen in perspektivischer Darstellung,
- Fig. 20: das Seilspielgerät gemäß Fig. 19 in Draufsicht,
- Fig. 21: ein Seilspielgerät bestehend aus sechs aneinander gereihten Dreier-Kombinationen gemäß den Fig. 7 und 8 in perspektivischer Darstellung,
- Fig. 22: das Seilspielgerät gemäß Fig. 21 in Draufsicht,

Die Figuren 1 und 2 zeigen ein einzelnes Rahmenteil, bestehend aus fünf Rahmenstäben 1, die mittels Hohlkugel-Verbindern 2 in einer Ebene verbunden sind. Innerhalb des Rahmenteils ist mit Seilen ein Raumnetz 3 aufgespannt, bei dem der untere und obere Netzknoten gegeneinander durch einen Druckstab 4 verspannt sind, wozu ebenfalls die Hohlkugel-Verbinder 2 dienen. Das Raumnetz 3 wird dadurch in ganzen schwingfähig, was den Erlebniswert beim Klettern stark erhöht.

Fig. 3 ist eine Ansicht des Rahmenteils aus einer anderen Perspektive.

Fig. 4 zeigt ein Rahmenteil, in das ein Flächennetz 5 gespannt ist. Zusätzlich ist wiederum ein Druckstab 4 vorhanden, der senkrecht zur Netzfläche angeordnet ist und der von zusätzlichen Abspannseilen 6 gehalten wird. Die Abspannseile 6 greifen wie im zuvor beschriebenen Ausführungsbeispiel an Hohlkugel-Verbindern 2 an.

Die weiteren Zeichnungen zeigen Seilspielgeräte aus Kombinationen von jeweils mehreren Rahmenteilen, wobei in den Figuren aus Gründen der Übersichtlichkeit keine Bezugszeichen mehr verwendet wurden.

Fig. 5 zeigt ein Seilspielgerät aus zwei Rahmenteilen, wobei die Ebenen, die durch die jeweiligen Rahmenstäbe 1 aufgemacht werden, zueinander so im Winkel stehen können, daß jeweils ein Rahmenstab 1 jedes Rahmenteils in der Auflageebene liegt. Zur weiteren Abstützung des Seilspielgerätes können hier nicht gezeigt Stützpfähle dienen, die an einzelnen Hohlkugel-Verbindern 2 angreifen.

Fig. 6 zeigt dieses Spielgerät in einer Draufsicht.

Die Fig. 7 und 8 sind ein Beispiel für ein Spielgerät, kombiniert aus drei Rahmenteilen, wobei ein zeltartiges Gebilde entsteht.

Ähnliche Raumgebilde entstehen gemäß den Fig. 9 und 10 mit einer Kombination aus vier Rahmenteilen.

Die fünf Rahmenteile in den Fig. 11 und 12 sind zu einem Ring zusammengesetzt, der gemäß der Anordnung nach den Fig. 13 und 14 auch oben noch durch ein sechstes Rahmenteil geschlossen werden kann, so daß ein kugelsegmentartiges Raumgebilde entsteht.

Das Seilspielgerät gemäß den Fig. 15 und 16 ist aus sechs , das gemäß den Fig. 17 und 18 aus acht und das gemäß den Fig. 19 und 20 aus neun Rahmenteilen zusammengesetzt.

Das Beispiel gemäß den Fig. 21 und 22 zeigt, daß das System endlos weiter kombinierbar ist. Im gezeigten Fall wurden sechs Dreier-Kombinationen, von denen jedes für sich eine Zeltform bildet, zu einem Ring zusammengesetzt.

### Bezugszeichenliste

- 1.: Rahmenteil
- 2.: Hohlkugel-Verbinder
- 3.: Raumnetz
- 4.: Druckstab
- 5.: Flächennetz
- 6.: Abspannseile

## Patentansprüche

1. Seilspielgerät mit einem Stützrahmen und einem innerhalb des Stützrahmens aufgespannten Seilnetz,
**dadurch gekennzeichnet, daß**
der Stützrahmen aus mindestens einem fünfeckigen Rahmenteil (1) besteht und innerhalb jedes Rahmenteils (1) ein separates Seilnetz aufgespannt ist.

2. Seilspielgerät nach Anspruch 1,
**dadurch gekennzeichnet, daß**
mehrere Rahmenteile aneinandergereiht sind, wobei an den aneinander grenzenden Seiten gemeinsame Rahmenstäbe (1) angeordnet sind.

3. Seilspielgerät nach Anspruch 1 oder 2,
**dadurch gekennzeichnet, daß**
das Seilnetz durch ein Raumnetz (3) gebildet ist.

4. Seilspielgerät nach Anspruch 1 oder 2,
**dadurch gekennzeichnet, daß**
das Seilnetz durch mindestens ein Flächennetz (5) gebildet ist.

5. Seilspielgerät nach Anspruch 3 oder 4,
**dadurch gekennzeichnet, daß**
einzelne Knotenpunkte des Seilnetzes (3, 5) gegeneinander durch einen Druckstab (4) abgestützt sind.

6. Seilspielgerät nach Anspruch 5,
**dadurch gekennzeichnet, daß**
die Druckstabenden durch zu den Knotenpunkten des Stützrahmens laufende Seile (6) abgespannt ist.

7. Seilspielgerät nach einem der vorhergehenden Ansprüche,
**dadurch gekennzeichnet, daß**
die Stäbe des Stützrahmens an als Hohlkugel-Verbinder (2) ausgebildeten Knotenpunkten miteinander verbunden sind.

8. Seilspielgerät nach Anspruch 6,
**dadurch gekennzeichnet, daß**
die Druckstabenden mit den Abspannseilen an als Hohlkugel-Verbinder (2) ausgebildeten Knotenpunkten verbunden sind.

9. Seilspielgerät nach Anspruch 6 oder 8,
**dadurch gekennzeichnet, daß**
der Druckstab (4) teleskopartig verlängerbar ist.

## Claims

1. Rope game device with a support frame and a rope net rigged within the support frame,
**characterised in that**
the support frame consists of at least one pentagonal frame element (1) and that a separate rope net is rigged within each frame element (1).

2. Rope game device according to claim 1,
**characterised in that**
a plurality of frame elements are connected in series to each other, wherein on the adjoining sides common frame rods (1) are arranged.

3. Rope game device according to claim 1 or 2,
**characterised in that**
the rope net is formed by a 3-dimensional net (3).

4. Rope game device according to claim 1 or 2,
**characterised in that**
the rope net is formed by at least one 2-dimensional net (5).

5. Rope game device according to claim 3 or 4,
**characterised in that**
individual knot points of the rope net (3, 5) are supported on each other via a pressure rod (4).

6. Rope game device according to claim 5,
**characterised in that**
the pressure rod ends are anchored by guys (6) extending to the knot points of the support frame.

7. Rope game device according to one of the proceeding claims,
**characterised in that**
the rods of the support frame are connected to each other at the knot points, which knot points are formed as hollow ball connectors (2).

8. Rope game device according to claim 6,
**characterised in that**
the pressure rod ends are connected to the guys at the knot points, which knot points are formed as hollow ball connectors (2).

9. Rope game device according to claim 6 or 8,
**characterised in that**
the pressure rod (4) is extendable like a telescope.

## Revendications

1. Jeu à cordes avec un cadre d'appui et un réseau de cordes tendu à l'intérieur du cadre d'appui,
**caractérisé en ce que**
le cadre d'appui se compose d'au moins une partie de cadre (1) pentagonale, et qu'un réseau de cordes séparé est tendu à l'intérieur de chaque partie de cadre (1).

2. Jeu à cordes selon la revendication 1,
**caractérisé en ce que**
plusieurs parties de cadre sont rangées les unes à côté des autres, des barres de cadre (1) communes étant disposées sur les côtés qui se jouxtent les uns les autres.

3. Jeu à cordes selon la revendication 1 ou 2,
**caractérisé en ce que**
le réseau de cordes est formé par un réseau spatial (3).

4. Jeu à cordes selon la revendication 1 ou 2,
**caractérisé en ce que**
le réseau de cordes est formé par au moins un réseau de surface (5).

5. Jeu à cordes selon la revendication 3 ou 4,
**caractérisé en ce que**
des points nodaux individuels du réseau de cordes (3, 5) sont appuyés les uns contre les autres par une barre de compression (4).

6. Jeu à cordes selon la revendication 5,
**caractérisé en ce que**
les extrémités de barre de compression sont haubanées par des cordes (6) conduisant aux points nodaux du cadre d'appui.

7. Jeu à cordes selon une des revendications précédentes,
**caractérisé en ce que**
les barres du cadre d'appui sont raccordées entre elles au niveau de points nodaux constitués en tant qu'éléments de raccordement à sphère creuse (2).

8. Jeu à cordes selon la revendication 6,
**caractérisé en ce que**
les extrémités de barre de compression sont raccordées aux cordes de haubanage au niveau de points nodaux constitués en tant qu'éléments de raccordement à sphère creuse (2).

9. Jeu à cordes selon la revendication 6 ou 8,
**caractérisé en ce que**
la barre de compression (4) est extensible de façon télescopique.
